# EUROPÄISCHE PATENTANMELDUNG

(11) **EP 3 747 542 A1**
(43) Veröffentlichungstag der Anmeldung: **09.12.2020**
(21) Anmeldenummer: 19179090.6
(22) Anmeldetag: 07.06.2019
(51) Int. Cl.: B01L 3/00, G01N 35/10, B81B 1/00, A61J 1/05

(54) **ÜBERFÜHRUNGSSYSTEM FÜR PROBEN, INSBESONDERE ZU ANALYSIERENDE PROBEN**

(71) Anmelder: THINXXS MICROTECHNOLOGY AG, 66482 Zweibrücken (DE)
(72) Erfinder: WEBER, Lutz, 66981 Münchweiler (DE); RÖSER, Tina, 56754 Brohl (DE)
(74) Vertreter: Patentanwälte Bernhardt / Wolff Partnerschaft mbB

(57) **Zusammenfassung**

Die Erfindung betrifft ein System zur Überführung einer Probe von einer Probengewinnungs- oder -bereitstellungseinrichtung (3) zu einer mikrofluidischen Verarbeitungseinrichtung (1), insbesondere Analyseeinrichtung, vorzugsweise in Form einer Flusszelle, mit einem die Probe (4) von der Probengewinnungs- oderbereitstellungseinrichtung (3) entnehmenden, zu der Verarbeitungseinrichtung (1) transportierbaren Probenträger (2). Erfindungsgemäß ist der Probenträger (2) mit der Probengewinnungs- oder -bereitstellungseinrichtung (3) verbindbar und unter automatischer Entnahme der Probe von der Probengewinnungs- oder - bereitstellungseinrichtung (3) lösbar. Vorzugsweise ist der mit der Probengewinnungs- oder-bereitstellungseinrichtung (3) verbundene Probenträger (2) ein funktionaler Bestandteil der Probengewinnungs- oder -bereitstellungseinrichtung (3), insbesondere verschließt der Probenträger (2) einen Behälterraum der Probengewinnungs- oder -bereitstellungseinrichtung (3) zur Aufnahme von Probenmaterial.

## Beschreibung

Die Erfindung betrifft ein System zur Überführung einer Probe von einer Probengewinnungs- oder -bereitstellungseinrichtung zu einer mikrofluidischen Verarbeitungseinrichtung, insbesondere Analyseeinrichtung, mit einem die Probe von der Probengewinnungs- oder -bereitstellungseinrichtung entnehmenden, zu der Verarbeitungseinrichtung transportierbaren Probenträger.

Ein solches System zur Probenübertragung geht z.B. aus der hier einbezogenen EP 3 108 962 A1 hervor. Die Probenträger dieses bekannten Systems sind zur Einführung einer Probe in die eine Flusszelle bildende Probenverarbeitungseinrichtung mit der Probenverarbeitungseinrichtung verbindbar, wobei der mit der Verarbeitungseinrichtung verbundene Probenträger dann einen integralen Bestandteil der Flusszelle bildet, der einen die Probe aufnehmenden Raum innerhalb der Flusszelle fluiddicht verschließt.
Einen gewissen Aufwand erfordert die Übertragung der Probe von der Probengewinnungs- oder -bereitstellungseinrichtung zu dem Probenträger.

Der Erfindung liegt die Aufgabe zugrunde, ein neues Überführungssystem der eingangs erwähnten Art zu schaffen, bei dem die Übertragung der Proben von der Probengewinnungs- oder -bereitstellungseinrichtung auf den Probenträger erleichtert ist.

Das diese Aufgabe lösende System nach der Erfindung ist dadurch gekennzeichnet, dass der Probenträger mit der Probengewinnungs- oder -bereitstellungseinrichtung verbindbar und unter automatischer Entnahme der Probe von der Probengewinnungs- oder -bereitstellungseinrichtung lösbar ist.

Vorteilhaft erfolgt erfindungsgemäß mit der Ablösung des Probenträgers von der Probengewinnungs- oder -bereitstellungseinrichtung automatisch die Probenentnahme durch den Probenträger.
In einer besonders bevorzugten Ausführungsform der Erfindung wird dabei automatisch eine genau bemessene Probenmenge entnommen.

Bei der Probe handelt es sich vorzugsweise um eine Flüssigkeitsprobe, wobei ein Probenaufnahmebereich des mit der Probengewinnungs- oder - bereitstellungseinrichtung verbundenen Probenträgers mit Probenflüssigkeit benetzbar ist.

In einer weiteren bevorzugten Ausführungsform der Erfindung bildet der mit der Probengewinnungs- oder -bereitstellungseinrichtung verbundene Probenträger einen funktionalen Bestandteil der Probengewinnungs- oder -bereitstellungseinrichtung.

Als funktionaler Bestandteil schließt der mit der Probengewinnungs- oder - bereitstellungseinrichtung verbundene Probenträger insbesondere einen Probenmaterial aufnehmenden Behälterraum der Probengewinnungs- oder - bereitstellungseinrichtung während der Probengewinnung oder -bereitstellung ab.

In einer weiteren bevorzugten Ausführungsform der Erfindung grenzt ein Probenaufnahmebereich des mit der Probengewinnungs- oder -bereitstellungseinrichtung verbundenen Probenträgers an einen von der Probengewinnungs- oder - bereitstellungseinrichtung umfassten Behälterraum für die Aufnahme von Probenmaterial an. In dem Behälterraum gesammeltes Probenmaterial kann so in Kontakt mit dem Probenträger kommen und an dem Probenaufnahmebereich des Probenträgers anhaften.

Vorzugsweise ist die Probe an dem Probenaufnahmebereich des Probenträgers wenigstens teilweise freiliegend durch Adhäsions-, insbesondere Kapillarkräfte, gehalten, wobei die Haltekräfte den sich durch den Transport des Probenträgers ergebenden Anforderungen genügen.

Es versteht sich, dass der Probenträger ferner unter automatischer Einführung der Probe in die Probenverarbeitungseinrichtung mit der Probenverarbeitungseinrichtung verbindbar sein kann.

Insbesondere ist der Probenträger zur Verbindung mit der Probengewinnungs- oder - bereitstellungseinrichtung bzw. Probenverarbeitungseinrichtung mit einem Pfropfenabschnitt, insbesondere konischen Pfropfenabschnitt, in eine Öffnung der Probengewinnungs- oder -bereitstellungseinrichtung bzw. Probenverarbeitungseinrichtung einsetzbar, vorzugsweise fluiddicht.

Zweckmäßig ist der Probenaufnahmebereich auf einer Stirnseite dieses Pfropfenabschnitts angeordnet und erstreckt sich vorzugsweise als Vertiefung von dieser Stirnseite in den Pfropfenabschnitt hinein. Vorteilhaft führt eine solche Ausbildung des Probenaufnahmebereichs zu ausreichend großen Kapillarkräften, wobei diese Kräfte durch Hydrophilisierung des Aufnahmebereichs verstärkt werden können. An den Aufnahmebereich angrenzende Oberflächen können dagegen zur scharfen Begrenzung des Probenaufnahmebereichs und damit genauen Bemessung einer Probenmenge hydrophobiert sein.

Vorteilhaft können auf wenigstens einem Teil der Oberfläche des Probenaufnahmebereichs Substanzen anhaften, z.B. ein eingetrocknetes, mit der Probe in Wechselwirkung tretendes Reagenz, insbesondere ein Antikoagulans im Fall von Blut als Probenmaterial.

Von der anderen Stirnseite des Pfropfenabschnitts erstreckt sich zweckmäßig ein Griffabschnitt zur Handhabung, insbesondere manuellen Handhabung, des Probenträgers.

Es versteht sich, dass die den Pfropfenabschnitt aufnehmende Öffnung in einen Behälterraum der Probengewinnungs- oder -bereitstellungseinrichtung bzw. der Probenverarbeitungseinrichtung mündet.

In einer Ausführungsform handelt es sich bei der Probengewinnungs- oder - bereitstellungseinrichtung um eine Blutentnahmeeinrichtung.

Die Probengewinnungs- oder -bereitstellungseinrichtung kann jedoch z.B. auch im Wesentlichen nur einen Aufnahmebehälter umfassen, z.B. zur Aufnahme von Urin.

In einer weiteren Ausführungsform sind die Probengewinnungs- oder - bereitstellungseinrichtung und die Probenverarbeitungseinrichtung durch eine einzige Flusszelle gebildet, wobei der Flusszelle an einer Stelle z.B. vorverarbeitetes Probenmaterial entnommen und durch den Probenträger z.B. einem anderen Bereich der Flusszelle als zu verarbeitende Probe zugeführt wird.

Die Probengewinnungs- oder -bereitstellungseinrichtung kann ein Blutbestandteile, z.B. feste Blutbestandteile, zurückhaltendes Filterelement zur Gewinnung einer Blutplasmaprobe umfassen.

Der Probenaufnahmebereich des Probenträgers kann eine poröse Membran aufweisen, welche die Probe einsaugt. Die eingesaugte Probe kann dann in der Verarbeitungseinrichtung z. B. durch Auswaschen oder-spülen mit einer Wasch- bzw. Spülflüssigkeit ganz oder teilweise wieder freigesetzt werden. Alternativ verbleibt die Probe in der Membran und trocknet dort ein, um nach einer Zwischenlagerung oder einem Transport gegebenenfalls rückgelöst und analysiert zu werden. Hierbei kann es vorteilhaft sein, die Membran vor dem Einsaugen der Probe durch Aufbringen von Reagenzien zu funktionalisieren, um eine Beeinträchtigung der Probe durch den Trocknungsprozess zu verhindern oder zu minimieren.

Ferner kann die Membran auch so funktionalisiert sein, dass dazu verwendete Reagenzien, die ggf. örtlich aufgelöst aufgebracht sind, unmittelbar mit der Probe reagieren und z.B. durch einen Farbumschlag einen Bestandteil oder mehrerer Bestandteile der Probe identifizieren und sichtbar machen. In diesem Fall übernimmt der Probenträger selbst eine Verarbeitungsfunktion.

Neben einer Probenverarbeitungseinrichtung in Form einer Flusszelle, in der der Aufnahmebereich des Probenträgers mit der Probe mit einem Kanal in Verbindung gebracht und die Probe mit Hilfe z.B. einer Waschflüssigkeit herausgespült wird, kann eine Probenverarbeitungseinrichtung auch lediglich als offenes Reagenzgefäß oder als Membran ausgebildet sein.

In ersterem Fall lässt sich die Probe mit einer sich im Reaktionsgefäß befindenden Waschflüssigkeit in Kontakt bringen und durch Bewegung des mit dem Probenaufnahmebereich in die Waschflüssigkeit eintauchenden Probenträgers auswaschen, um dann mit der Waschflüssigkeit vermischt weiter verarbeitet zu werden.

In letzterem Fall erfolgt eine Weiterverarbeitung oder Lagerung der Probe mit Hilfe einer durch die Membran selbst gebildeten Probenverarbeitungseinrichtung, welche durch Kapillarwirkung die Probe aus dem Probenaufnahmebereich des Probenträgers aufnimmt.

Die Erfindung ist nachfolgend anhand von Ausführungsbeispielen und der beiliegenden, sich auf diese Ausführungsbeispiele beziehenden Zeichnungen weiter erläutert. Es zeigen:
- Fig. 1: ein erstes Ausführungsbeispiel für ein erfindungsgemäßes Übertragungssystem mit einer Blutentnahmeeinrichtung als Probengewinnungs- oder -bereitstellungseinrichtung,
- Fig. 2 und 3: im Wesentlichen durch Behälter gebildete Ausführungsbeispiele für Probengewinnungs- oder -bereitstellungseinrichtungen des erfindungsgemäßen Übertragungssystems,
- Fig. 4 und 5: durch eine Flusszelle gebildete Probengewinnungs- oder -bereitstellungseinrichtungen nach der Erfindung,
- Fig. 6 bis 8: Probengewinnungs- oder -bereitstellungseinrichtungen nach der Erfindung zur Gewinnung einer Blutplasmaprobe,
- Fig. 9 bis 11: Ausführungsbeispiele für Probenträger nach der Erfindung, und
- Fig. 12 bis 14: Ausführungsformen von Probenverarbeitungseinrichtungen.

Eine in Fig. 1 dargestellte Geräteanordnung umfasst eine mikrofluidische Probenverarbeitungseinrichtung 1 in Form einer Flusszelle, einen Probenträger 2 und eine Probengewinnungs- oder -bereitstellungseinrichtung 3, in dem gezeigten Beispiel eine Einrichtung zur Blutentnahme am menschlichen Körper. Mit Hilfe des Probenträgers 2 lässt sich gemäß Pfeil 5 eine Flüssigkeitsprobe 4 von der Probengewinnungs- oder -bereitstellungseinrichtung 3 zu der Probenverarbeitungseinrichtung 1 übertragen und in diese einführen. Der Probenträger 2 ist vorzugsweise einstückig z.B. aus PMMA, PC, COC, COP, PP oder PE durch Spritzgießen hergestellt.

Der Probenträger 2 weist in dem gezeigten Beispiel einen teilweise konischen (mit z.B. 6 % Steigung gemäß LUER-Stanard) Pfropfenabschnitt 6 auf, von dessen einer Stirnseite sich ein Griffabschnitt 7 zur Handhabung des Probenträgers erstreckt, und an dessen andere Stirnseite sich ein Aufnahmebereich 8 für die Flüssigkeitsprobe 4 befindet. Den Aufnahmebereich bildet eine Rille, in der die Flüssigkeitsprobe 4 durch Kapillarkräfte gehalten ist.

Die Probengewinnungs- und -bereitstellungseinrichtung bzw. Blutentnahmeeinrichtung 3 weist eine zur Blutentnahme z.B. am Oberarm anlegbare Sockelplatte 9 mit einer Klebeschicht 16 und mit Durchgangsöffnungen 10 auf. Von der Sockelplatte 9 erstreckt sich ein Ansatz 11, der mit der Sockelplatte 9 einen Probensammel- und Vorratsraum 12 bildet, in welchen die Durchgangsöffnungen 10 münden. Ein flexibler Endabschnitt des Ansatzes 11 umfasst einen Druckknopf 13 mit eingebetteten Nadelstiften 14, die bei Betätigung des Druckknopfes 13 durch die Öffnungen 10 hindurch in die Haut der blutabgebenden Person eindringen. Blutentnahmeeinrichtungen solcher Art (ohne den Probenträger 2) gehen z.B. aus der US 20170172481 A1 und US 20130211289 A1 hervor.

In den Sammel- und Vorratsraum 12 mündet ferner eine konische Durchgangsöffnung 15 zur Aufnahme des Pfropfenabschnitts 6 eines Probenträgers 2 ein.

Die Probenverarbeitungseinrichtung bzw. Flusszelle 1, die in dem gezeigten Beispiel plattenförmig aus einem Substrat 17 und Kanäle und Kammern im Substrat abdeckenden Folie 18 gebildet ist, weist eine teilweise konische Öffnung 19 zur Aufnahme des Pfropfenabschnitts 6 eines Probenträgers 2 auf. Wie sich Fig. 1d entnehmen lässt, mündet in der Öffnung 19 ein Kanal 20, der Bestandteil des Kanal- und Kammersystems der Flusszelle 1 ist und sowohl einen Zufluss als auch Abfluss zu der Öffnung 19 bildet. Der rillenförmige Aufnahmebereich 8 lässt sich zu dem Kanal, mit dessen Querschnitt er teilweise deckungsgleich ist, ausrichten.

Während einer Blutentnahme tritt nach Betätigung des Druckknopfes 13 durch die Öffnungen 10 hindurch Blut in den Sammel- und Vorratsraum 12 ein. Der Probenträger 2 verschließt währenddessen fluiddicht die Öffnung 15, wobei die Blutentnahmeeinrichtung 3 derart ausgerichtet ist, dass sich der Probenträger 2 vertikal mit dem Aufnahmebereich 8 nach oben erstreckt. So erreicht gesammeltes Blut den rillenförmigen Aufnahmebereich 8, der sich dann unter der Wirkung von Kapillarkräften mit der Flüssigkeitsprobe 4 füllt.

Es versteht sich, dass der Pfropfenabschnitt 6 durch Klemmkraft in der Durchgangsöffnung 15 festgehalten werden kann, wobei die Klemmkraft jedoch andererseits so gering ist, dass der Probenträger 2 von der Blutentnahmeeinrichtung 3 bequem gelöst werden kann.

Bei Lösung des Probenträgers 2 von der Blutentnahmeeinrichtung 3 verbleibt an dem Probenträger 2 nur die durch die Rille 4 bemessene Flüssigkeitsmenge. Durch Oberflächenbehandlung des Rillenbereichs und der angrenzenden Bereiche (Hydrophilisierung, Hydrophobierung) kann dafür gesorgt werden, dass eine scharfe Trennung zwischen den benetzbaren Bereichen und den angrenzenden Bereichen hergestellt ist, so dass außerhalb des Aufnahmebereichs 8 keine oder nur wenig Probenflüssigkeit an dem Probenträger verbleibt.

Die auf diese Weise genau bemessene Probenmenge kann nun in die Flusszelle 1 überführt werden, indem der an den Ort der Flusszelle transportierte Probenträger 2 in die Öffnung 19 der Flusszelle eingesetzt und der rillenförmige Aufnahmebereich 8 zu dem Kanal 20 ggf. unter Drehung des Probenträgers ausgerichtet wird.

Durch Ausspülen kann dann die Flüssigkeitsprobe 4 innerhalb der Flusszelle 1 weitertransportiert und verarbeitet, insbesondere analysiert werden.

Während bei dem Ausführungsbeispiel von Fig. 1 ein Probenbehälterraum, d.h. der Sammel- und Vorratsraum 12, von der Blutentnahmeeinrichtung 3 umfasst ist, zeigt Fig. 2 eine Probengewinnungs- oder-bereitstellungseinrichtung 3, die sich im Wesentlichen in einem Behälterraum 21 erschöpft, der z.B. der Aufnahme von Urin als Probenmaterial 22 dient. Die Probengewinnungs- oder -bereitstellungseinrichtung umfasst einen Gefäßteil 23 und einen den Gefäßteil 23 fluiddicht verschließenden Deckel 24. Der Deckel 24 weist eine konische Durchgangsöffnung 25 auf, in welche fluiddicht ein Probenträger 2 mit einem teilweise konischen Pfropfenabschnitt 6 eingesetzt werden kann.

Zur Entnahme einer bestimmten Probenmenge wird der Probenbehälterraum 21 gemäß Fig. 2b z.B. um ca. 90° gedreht, so dass ein als Rille ausgebildeter Probenaufnahmebereich 8 des Probenträgers 2 mit flüssigem Probenmaterial benetzt wird.

Wie Fig. 2c erkennen lässt, bleibt nach erneuter Drehung des Probenbehälterraums 21 in dem Probenaufnahmebereich 8 eine Flüssigkeitsprobe 4 mit einer gewünschten Probenmenge zurück. Die Flüssigkeitsprobe 4 lässt sich nun, wie anhand von Fig. 1 beschrieben, zu einer Probenverarbeitungseinrichtung übertragen und in diese einführen.

Ein in Fig. 3 gezeigter länglicher Vorratsbehälterraum 21 für die Aufnahme von Probenmaterial 22 ist durch einen Gefäßteil 23 und einen Deckelteil 24 gebildet. Im Deckelteil ist eine konische Durchgangsöffnung 25 für die Aufnahme eines dem Probenträger von Fig. 1 und 2 entsprechenden Probenträgers 2 gebildet. Zur Entnahme einer dosierten Probenmenge ist der Probenbehälterraum 21 vorübergehend um 180° zu drehen. Der Gefäßteil 23 ist z.B. als Sammelbehälter für eine Blutgewinnungseinrichtung oder als Reaktionsgefäß für einen oder mehrere Verfahrensschritte einer Probenanalyse verwendbar.

Fig. 4 zeigt einen Probenbehälterraum 26, der Bestandteil einer Flusszelle 27 mit einem Substrat 28 und einer Abdeckfolie 29 ist. Der Probenbehälterraum 26 steht in Verbindung mit zumindest einem Kanal 30, der einen Teil des Kanal- und Kammersystems der Flusszelle 27 bildet.

Der Probenbehälterraum 26 kann z.B. durch die Flusszelle 27 vorverarbeitetes Probenmaterial enthalten, von dem eine Probe durch einen an den Probenbehälterraum 26 koppelbaren Probenträger 2 in einen anderen, eine Öffnung gemäß Fig. 1d aufweisenden Bereich des Flusszelle 27 übertragbar ist.

Bei einem in Fig. 5 gezeigten Ausführungsbeispiel ist ein Probenbehälterraum lediglich durch einen Kanal 31 innerhalb einer Flusszelle 32 gebildet. Ein Ansatz 33 an einem Substrat 34 der Flusszelle 32 weist eine konische Durchgangsöffnung 35 für die Aufnahme eines Probenträgers 2 auf, dessen Probenaufnahmebereich 8 in Kontakt mit den Kanal 31 durchströmender Flüssigkeit kommen kann. Auch bei dem Ausführungsbeispiel von Fig. 5 könnte eine Probe in einen anderen Bereich der Flusszelle 32 (oder in eine andere Flusszelle) übertragen werden.

Fig. 6 zeigt ein Ausführungsbeispiel mit einer Blutentnahmeeinrichtung gemäß Fig. 1, in deren konischer Durchgangsöffnung jedoch ein kappenförmiges Hülsenteil 36 mit einem Außen- und einem Innenkonus eingesetzt ist. Das Hülsenteil 36, das fest mit der Blutentnahmeeinrichtung verbunden sein kann, weist stirnseitig ein Filterelement 37 in Form einer porösen Glas- oder Kunststofffasermembran auf, das zweckmäßig mit dem übrigen Hülsenteil verschweißt ist. Das mit gesammeltem Blut in Kontakt kommende Filterelement 37 hält feste Blutbestandteile zurück, so dass sich der Aufnahmebereich 8 eines Trägerelements 2 durch Kapillarkraft lediglich mit Blutplasma füllt, das als zu analysierende Probe einer Flusszelle zugeführt werden kann.

In einer vereinfachten Ausführungsform gemäß Fig. 7 ist lediglich ein feste Blutbestandteile zurückhaltende Filtermembran 46 mit der Blutentnahmeeinrichtung verbunden, insbesondere verschweißt.

In einem Ausführungsbeispiel gemäß Fig. 8 bildet ein Probenträger 2' mit einem teilweise konischen Pfropfenabschnitt 8' gemeinsam mit einem Verbindungsstück 38, das aufeinander gegenüberliegenden Seiten einen Innenkonus aufweist, und einem Filterelement 39, eine Einrichtung zur Gewinnung einer einem Probenträger 2 zuzuführenden Fluidprobe. In dem gezeigten Beispiel enthält der Träger 2' eine Blutmenge 4, die gefiltert dem Trägerelement 2 zuführbar ist, wobei das Filterelement 39 feste Bestandteile des Blutes zurückhält, so dass der Probenträger 2 in seinen Probenaufnahmebereich eine Blutplasmaprobe 4 aufnimmt.

Der in den Ausführungsbeispielen von Fig. 1 bis 8 übereinstimmend verwendete Probenträger 2 mit einer durch eine einzige Rille gebildeten Probenaufnahmebereich 8 könnte z.B. auch wie in Fig. 9 ausgebildet sein und z.B. einen durch zwei sich kreuzende Rillen gebildeten Probenaufnahmebereich 8 aufweisen.

Ein sich über eine Abstufung 41 an einen konischen Pfropfenabschnitt 6 anschließender Griffbereich 7 des Probenträgers von Fig. 9 ist mit einer die Griffigkeit fördernden Profilierung 42 versehen.

Von dem Griffbereich 7 erstreckt sich radial ein Nasenabschnitt 49, der einerseits einen Hebel bildet, der eine Drehung des Probenträgers in einem angekoppelten Zustand erleichtert und zudem eine Bestimmung der Drehposition des Probenträgers und damit eine Ausrichtung von dessen Aufnahmebereich 8 zu einem Kanal einer Verarbeitungseinrichtung erlaubt.

Abweichend von dem in Fig. 1 bis 9 gezeigten Beispiel könnte der Griffbereich auch als Drehknopf ausgebildet sein.

Fig. 10 zeigt eine Vielzahl von Möglichkeiten zur geometrischen Ausgestaltung des Probenaufnahmebereichs eines Probenträgers.

Es versteht sich, dass in Fig. 10 jeweils nur der konische Dichtungsbereich eines Probenträgers ohne Griffansätze oder dergleichen gezeigt ist.
Bei den Ausführungsbeispielen von Fig. 10a bis 10d ist der Probenaufnahmebereich durch unterschiedlich geformte Einsenkungen in eine ebene Stirnfläche des Probenträgers gebildet, derart, dass die Probe am Aufnahmebereich festhaltende Kapillarkräfte wirksam sind. Aus den einseitig offenen, ggf. hydrophilisierten Probenaufnahmebereichen lässt sich die Probe leicht herausspülen.

Bei dem Ausführungsbeispiel von Fig. 10e sind kanalförmige Einsenkungen, wie sie der Probenträger von Fig. 10d aufweist, durch eine Kunststofffolie abgedeckt. Die Oberflächen der abgedeckten Kanäle des zweistückig ausgebildeten Probenträgers können ganz oder teilweise hydrophilisiert sein. Durch kapillare Befüllung der Kanäle kann eine Probe sehr genau abgemessen werden, wobei die kapillare Befüllung am Kanalende von selbst ohne die Gefahr einer Überfüllung endet.

Fig. 10f zeigt eine weitere zweiteilige Ausführungsform mit einem den Probenaufnahmebereich bildenden Durchgangsloch und einer das Durchgangsloch an einem Ende verschließenden Membran. Durch die Membran hindurch kann beim Befüllen des Probenaufnahmebereichs Luft entweichen, während die Membran für die Probe undurchlässig ist. Auch das enge, kapillar befüllbare Durchgangsloch, dessen Durchmesser zwischen 0,1 und 2 mm, vorzugsweise 0,2 und 0,5 mm liegt, erlaubt sehr genaue Bemessungen einer Probe. Der Probenaufnahmebereich lässt sich innerhalb einer Flusszelle durch anlegen von pneumatischem oder hydraulischem Druck aus dem Durchgangsloch entfernen.

Das Ausführungsbeispiel von Fig. 10g unterscheidet sich von den vorangehenden Ausführungsbeispielen durch eine abgerundete Stirnfläche, in die ein kreuzschlitzförmiger Aufnahmebereich eingesenkt ist. Durch die Abrundung ergibt sich eine höhere Abmessgenauigkeit, in dem daran weniger Probenmaterial hängen bleibt.

Fig. 10f zeigt ein weiteres zweiteiliges Ausführungsbeispiel, bei dem der Probenaufnahmebereich durch ein an einer Stirnfläche des Probenträgers angebrachtes Filterelement gebildet ist. Bei Kontakt saugt das Filterelement die Probe ein, wobei dessen Volumen und Porosität maßgebend für die Probeaufnahmemenge sind.

Fig. 11 zeigt Ausführungsbeispiele für zweiteilige Probenträger mit zwei konischen Aufnahmebereichen zum Anschluss an eine Flusszelle sowie eine Probengewinnungs- oder -bereitstellungseinrichtung.

Gemäß Fig. 11a ein Durchgangsloch in einem der Anschlussbereiche einen kapillarbefülbaren Probenaufnahmebereich, welcher an einem Ende durch eine Folie abgedeckten Spülkanal angrenzt und dessen kapillare Befüllung mit einer Probe automatisch an dem Spülkanal endet. Der Spülkanal steht in Verbindung mit einem Durchgangsloch in dem anderen Anschlussbereich. Über die gleichzeitig an eine Flusszelle angeschlossenen Anschlussbereiche kann der Aufnahmebereich durch Anlegen von pneumatischem oder hydraulischem Druck entleert werden.

Das Ausführungsbeispiel von Fig. 11b unterscheidet sich von dem Ausführungsbeispiel von Fig. 11a durch einen sich zur Eingangsöffnung hin verjüngenden Probenaufnahmebereich. Durch die Verjüngung erhöht sich die Reproduzierbarkeit der aufgenommenen Probenmenge. Der Durchmesser des Probenaufnahmebereichs liegt am Eingang unter 0,1 bis 0,3 mm am Ausgang 0,5 bis 2 mm, wobei die Länge des Durchgangslochs typischerweise 2 bis 10 mm beträgt. Es versteht sich, dass die Aufnahmekapazität des Probenträgers von den Abmessungen des Probenbereichs abhängt und unterschiedliche Probenmengen in eine Flusszelle allein durch Austausch des Probenträgers eingebracht werden können. Durch die unterschiedliche Geometrie der Durchgangslöcher in den Aufnahmebereichen ist erkennbar, welches der beiden Durchgangslöcher als Aufnahmebereich dient.

Bei dem Ausführungsbeispiel von Fig. 11c ist das dem Spülkanal zugewandte Ende im Strömungsquerschnitt verengt. Diese Verengung wirkt als Stopp für die kapillare Befüllung des Probenaufnahmebereichs, was einer reproduzierbaren Bemessung von Proben förderlich ist. Typische Verengung gerade des Strömungsquerschnitts liegen zwischen 10 und 50 % wobei die Länge des Verengungsbereichs in Strömungsrichtung zwischen 0,05 und 0,2 mm liegt.

Ein in Fig. 12 gezeigter Probenträger 2 transportiert eine Probe 4 von einer nicht gezeigten Probengewinnungs- oder -bereitstellungseinrichtung zu einer Probenverarbeitungseinrichtung 1. In dem gezeigten Beispiel handelt es sich bei der Probenverarbeitungseinrichtung 1 lediglich um eine in Fig. 12 ausschnittsweise dargestellte Mikrotiterplatte mit z.B. 96, jeweils Waschflüssigkeit 51 enthaltenden Reaktionsgefäßen 50.

Durch z.B. vibrierende Bewegung des in die Waschflüssigkeit 51 eingetauchten Probenträgers 2 wird die Probe 4 aus dem Probenaufnahmbereich des Probenträgers herausgespült. Die im Reaktionsgefäß 50 verbleibende Mischung aus Probe und Waschflüssigkeit kann dann weiter verarbeitet werden.

Fig. 13 zeigt eine weitere Probenverarbeitungseinrichtung 1 in Form eines einzigen Reaktionsgefäßes 52, das fluiddicht mit einem Probenträger 2 verbindbar ist. Eine durch den Probenträger 2 transportierte Probe 4 lässt sich durch z.B. manuelles Schütteln des Waschflüssigkeit 51 enthaltenden Reaktionsgefäßes 52 aus dem Aufnahmebereich des Probenträgers 2 auswaschen und die Mischung aus Probe und Waschflüssigkeit nach Entnahme aus dem Reaktionsgefäß weiterverarbeiten.

Fig. 14 zeigt einen Probenträger 2 mit einer durch den Probenträger 2 antransportierten Probe 4, die einer Bearbeitungseinrichtung 1 zugeführt wird.

Die Verarbeitungseinrichtung 1 umfasst zwei Trägermateriallagen 53, 53', zwischen denen eine saugfähige poröse Membran 54 eingebracht ist. Wenigstens eine der Trägermateriallagen 53, 53' ist in Probeneingabebereichen 55 gelocht. Beim Andrücken des Probenträgers 2 an die Membran 54 kommt die Probe 4 mit der Membran 54 in Kontakt und wird durch die Membran 54 eingesaugt. Die Saugfähigkeit der Membran übersteigt die Kapillarkraft im Probenaufnahmebereich des Probenträgers, sodass die Probe in die Membran 54 übergeht, und zwar vollständig, indem die Aufnahmekapazität des offenliegenden Membranbereichs größer als das Probenvolumen ist.
Die Membran 54 kann mit eingetrockneten Reagenzien versehen sein, welche mit der Probe in Wechselwirkung treten. Auch ist es möglich, dass die Probe in der Membran eingetrocknet ist.

Allen Probenträgern gemeinsam ist eine mehr oder weniger offene, für eine Ausspülung zugänglich gehaltene Flüssigkeitsprobenmenge.

Es versteht sich, dass abweichend von dem vorangehend ausschließlich beschriebenen Verbindungskonus für den Probenträger auch andere Verbindungsmittel in Betracht kommen.

## Patentansprüche

1. System zur Überführung einer Probe (4) von einer Probengewinnungs- oder - bereitstellungseinrichtung (3) zu einer mikrofluidischen Verarbeitungseinrichtung (1), insbesondere Flusszelle, mit einem die Probe (4) von der Probengewinnungs- oder -bereitstellungseinrichtung (3) entnehmenden, zu der Verarbeitungseinrichtung (1) transportierbarem Probenträger (2),
**dadurch gekennzeichnet,**
**dass** der Probenträger (2) mit der Probengewinnungs- oder-bereitstellungseinrichtung (3) verbindbar und unter automatischer Entnahme der Probe (4) von der Probengewinnungs- oder -bereitstellungseinrichtung (3) lösbar ist.

2. System nach Anspruch 1,
**dadurch gekennzeichnet,**
**dass** die Probe eine Flüssigkeitsprobe (4) ist und ein Probenaufnahmebereich (8) des mit der Probengewinnungs- oder -bereitstellungseinrichtung (3) verbundenen Probenträgers (2) mit Probenflüssigkeit benetzbar ist.

3. System nach Anspruch 1 oder 2,
**dadurch gekennzeichnet,**
**dass** der mit der Probengewinnungs- oder -bereitstellungseinrichtung (3) verbundene Probenträger (2) einen funktionalen Bestandteil der Probengewinnungs- oder -bereitstellungseinrichtung (3) bildet.

4. System nach Anspruch 3,
**dadurch gekennzeichnet,**
**dass** der mit der Probengewinnungs- oder -bereitstellungseinrichtung (3) verbundene Probenträger (2) als funktionaler Bestandteil der Probengewinnungs- oder -bereitstellungseinrichtung (3) einen Probenmaterial aufnehmenden Behälterraum (12;21,26;31) der Probengewinnungs- oder -bereitstellungseinrichtung (3) abschließt.

5. System nach einem der Ansprüche 1 bis 4,
**dadurch gekennzeichnet,**
**dass** ein Probenaufnahmebereich (8) des mit der Probengewinnungs- oder - bereitstellungseinrichtung (3) verbundenen Probenträgers (2) an einen von der Probengewinnungs- oder -bereitstellungseinrichtung (3) umfassten Behälterraum (12;21 ;26;31) für die Aufnahme von Probenmaterial angrenzt.

6. System nach einem der Ansprüche 1 bis 5,
**dadurch gekennzeichnet,**
**dass** der Probenträger (2) von der Probengewinnungs- oder -bereitstellungseinrichtung (3) unter automatischer Entnahme einer dosierten Probenmenge lösbar ist, vorzugsweise mit einer Dosiergenauigkeit < 10%.

7. System nach einem der Ansprüche 1 bis 6,
**dadurch gekennzeichnet,**
**dass** der Probenträger (2) ferner zur Einführung der Probe in die Probenverarbeitungseinrichtung (1) mit der Probenverarbeitungseinrichtung (1) verbindbar ist.

8. System nach Anspruch 7,
**dadurch gekennzeichnet,**
**dass** der Probenträger (2) zur Verbindung mit der Probengewinnungs- oder - bereitstellungseinrichtung (3) oder/und der Probenverarbeitungseinrichtung (1) mit einem Pfropfenabschnitt (6), insbesondere konischen Pfropfenabschnitt, in eine Öffnung (15;25;35) der Probengewinnungs- oder -bereitstellungseinrichtung (3) bzw. der Probenverarbeitungseinrichtung (1) einsetzbar ist.

9. System nach Anspruch 8,
**dadurch gekennzeichnet,**
**dass** der Probenaufnahmebereich (8) auf einer Stirnseite des Pfropfenabschnitts (6) angeordnet ist und sich vorzugsweise von dieser Stirnseite in den Pfropfenabschnitt (6) hinein erstreckt und ggf. der anderen Stirnseite des Pfropfenabschnitts (6) ein Griffbereich (43) zur Handhabung des Probenträgers (2) gebildet ist.

10. System nach einem der Ansprüche 1 bis 9,
**dadurch gekennzeichnet,**
**dass** die Probe (4) an einem Probenaufnahmebereich (8) des Probenträgers (2) wenigstens teilweise freiliegend durch Adhäsions-, insbesondere Kapillarkräfte, gehalten ist.

11. System nach einem der Ansprüche 1 bis 10,
**dadurch gekennzeichnet,**
**dass** die Probe (4) eine Blutprobe ist.

12. System nach einem der Ansprüche 1 bis 11,
**dadurch gekennzeichnet,**
**dass** die Probengewinnungs- oder -bereitstellungseinrichtung (3) ein feste Blutbestandteile zurückhaltendes Filterelement (37;89) zur Gewinnung einer Blutplasmaprobe umfasst.

13. System nach einem der Ansprüche 1 bis 12,
**dadurch gekennzeichnet,**
**dass** ein Probenaufnahmebereich (8) des Probenträgers (2) oder ein Eingabebereich (55) der Probenverarbeitungseinrichtung (1) eine poröse Membran (54) aufweist, wobei insbesondere die Probenaufnahmekapazität der Membran größer ist als das durch den Probenträger (2) aufnehmbare Probenvolumen.

14. System nach einem der Ansprüche 1 bis 13,
**dadurch gekennzeichnet,**
**dass** zumindest einem Teil der Oberfläche eines Probenaufnahmebereichs (8) des Probenträgers (2) ein Reagenz vorhanden ist, oder mehrere Reagenzien wobei das Reagenz bzw. die Reagenzien mit der aufgenommenen Probe in Wechselwirkung treten.

15. System nach einem der Ansprüche 1 bis 14,
**dadurch gekennzeichnet,**
**dass** zur Entnahme mehrerer Proben mehrere Probenträger (2) gleichzeitig oder aufeinanderfolgend mit der Probengewinnungs- oder - bereitstellungseinrichtung verbindbar sind.
